# EUROPÄISCHE PATENTSCHRIFT

(11) **EP 0 536 510 B1**
(45) Veröffentlichungstag und Bekanntmachung des Hinweises auf die Patenterteilung: **14.12.1994**
(21) Anmeldenummer: 92114106.5
(22) Anmeldetag: 19.08.1992
(51) Int. Cl.: F41J 2/02

(54) **Erwärmtes Übungsziel**
Heated practice target
Cible d'entraînement chauffée

(30) Priorität: 11.10.1991 DE 9112639 U
(43) Veröffentlichungstag der Anmeldung: 14.04.1993
(73) Patentinhaber: Daimler-Benz Aerospace Aktiengesellschaft, 81663 München (DE)
(72) Erfinder: Hartmann, Eberhard, W-7312 Kirchheim/Nabern (DE); Bellon, Wolfgang, W-7312 Kirchheim (DE)

(56) Entgegenhaltungen:
- EP-A- 0 210 360
- DE-A- 3 514 610
- DE-A- 3 906 398
- FR-A- 2 544 067

## Beschreibung

Die Erfindung betrifft ein Übungsziel mit wenigstens einem Kanal, durch den ein von einer Quelle erwärmtes Gas geleitet wird, wobei das Übungsziel aus einem in der Form des Konturenverlaufes gebogenen Metallrohr besteht.

Aus der DE 35 14 610 A1, die den Oberbegriff des Anspruchs 1 beschreibt, ist ein Übungsziel bekanntgeworden, das einen Kanal enthält, durch den ein von einer Quelle erwärmtes Fluid geleitet wird. Der Kanal ist als durchlaufende Rohrleitung ausgebildet, welche in der Form des Konturenverlaufes gebogen ist. Bedingt durch das verwendete Fluid fällt der Durchmesser relativ klein aus, so daß das Ziel auf größere Entfernung nicht mehr wahrgenommen werden kann.

Die Druckschrift FR-A-2 544 067 beschreibt ein Übungsziel mit einem Innenraum, der große Seitenflächen aufweist und der mit erwärmtem Gas beheizt wird. Dieses Ziel weist Jedoch keine stark ausgeprägten Konturen auf und wird beim Beschuß mit scharfen Lenkflugkörpern beim ersten Treffer zerstört.

Der Erfindung liegt oberhalb die Aufgabe zugrunde, ein Übungsziel zu gestalten, bei dem die genannten Nachteile vermieden werden und das eine praxisnahe Ausbildung an Wärmebild-Zielgeräten ermöglicht.

Diese Aufgabe wird erfindungsgemäß dadurch gelöst, daß das Übungsziel aus zwei parallel verlaufenden Rohren besteht, in die ein erwärmtes gasförmiges Medium derart eingeleitet wird, daß es gegensinnig umlaufen oder stehenbleiben kann, und daß die Rohre zumindest teilweise mit stark absorbierender Farbe beschichtet sind. Vorteilhafte Ausgestaltungsformen sind in den kennzeichnenden Teilen der Unteransprüche beschrieben.

Die besonderen Vorteile des neuerungsgemäßen Übungszieles sind darin zu sehen, daß es im Einsatzfall scharfe Konturen aufweist, daß es in kurzer Zeit bis zur Betriebstemperatur aufheizbar und auch wieder abkühlbar ist, daß es als Klapp-, Fahr- oder Standziel einsetzbar ist, daß es mehrfach verwendbar ist und daß im Falle der Beschädigung nur wiederverwendbare Teile ausgewechselt werden. Außerdem kann das Übungsziel jeweils bei Bedarf gesteuert in oder außer Betrieb gesetzt werden.

Ein Ausführungsbeispiel ist in der Zeichnung dargestellt und wird im folgenden näher beschrieben. Die einzige Figur der Zeichnung zeigt schematisch vereinfacht ein Übungsziel mit Konturendarstellung für die Ausbildung an Wärmebildgeräten. Zur Darstellung einer beliebig geformten Zielkontur sind zwei Aluminiumrohre 2, 3 vorgesehen, die mit Hilfe von Schnellspannverschlüssen 6 auf einem Träger 5 aus Holz befestigt sind. Die Rohre 2, 3 werden Jeweils am gegenüberliegendem Ende mittels Gasbrennern 11 beheizt. Aufgrund der gegenläufigen Durchströmung der Rohre 2, 3 wird eine gleichmäßige Wärmeverteilung entlang der Kontur erzielt.

Die Brenner 11 werden aus einer gemeinsamen oder einzelnen Kartusche gespeist. Die Zündung erfolgt je nach Art des Übungszieles: Bei einem Standziel kann die Auslösung der Beheizung ferngesteuert erfolgen. An einem Klappziel wird über einen Endschalter oder einen Beschleunigungsschalter die Gaszufuhr über ein Magnetventil geöffnet und kurze Zeit später die Zündung ausgelöst. Im Falle eines fahrbaren Zieles wird die Bewegung des Zieles ausgenutzt und die Beheizung über einen Beschleunigungssensor ausgelöst. Üblicherweise wird pulsartig aufgeheizt, wobei die erste Aufheizphase länger ist als die folgenden. Dadurch kann eine vorgebbare Solltemperatur eingehalten werden. Die Steuerschaltung 8 für die Beheizung ist im Bereich des Gasbrenners 11 angeordnet.

Die Oberflächen der Rohre 2, 3 werden beschußseitig zumindest teilweise mit einer stark absorbierenden Farbe lackiert, andere Teilflächen 10 bleiben unbeschichtet. Dadurch ist gewährleistet, daß zum einen die IR-Abstrahlung der Zielkontur nicht durch Umgebungsreflektionen beeinträchtigt wird. Zum anderen kann mittels abwechselnder lackierter und nichtlackierter Rohrteile eine realistische Zieldarstellung simuliert werden.

Aufgrund der hohen Strömungsgeschwindigkeit des Heizgases erwärmen sich die Aluminiumrohre 2, 3 innerhalb weniger Sekunden. Die angewärmte Luft bleibt im Rohr stehen und wirkt für kurze Zeit wie ein Wärmespeicher, so daß die Wärme kontinuierlich abgegeben wird. Die Trägheit des Erwärmens und Abkühlens ist aufgrund der geringen Masse der Rohre 2, 3 als gering anzusetzen.

Im Innenbereich des Übungszieles kann eine gewebeartige Abdeckung 9, beispielsweise aus Jute, angebracht sein. Die Abdeckung kann mit Farbe beschichtet werden, so daß daß Ziel auch bei Tageslicht einsetzbar ist. Beim Beschuß mit Hohlladungs-Gefechtsköpfen entstehen lediglich Löcher im Jutegewebe, die Kontur bleibt erhalten und das Ziel erkennbar.

Mit Hilfe der Gaskartuschen kann das Ziel über mehrere Stunden betrieben werden. Die Steuerung 8 ist batteriebetrieben und schränkt somit den Anwendungszeitraum nicht ein. Sollte das Ziel getroffen werden, müssen nur die Rohre 2, 3 ausgetauscht werden.

Die defekten Rohre sind als Werkstoff wieder verwendbar. Weiterhin ist es vorteilhaft, daß für die Abdeckung Farbe auf Wasserbasis einsetzbar sind und daß das verwendete Gas umweltfreundlich verbrennt.

## Patentansprüche

1. Übungsziel mit wenigstens einem Kanal, durch den ein von einer Quelle (11) erwärmtes Fluid (4) geleitet wird, wobei das Übungsziel (1) aus einem in der Form des Konturenverlaufes gebogenen Metallrohr besteht, **dadurch gekennzeichnet,**
daß das Übungsziel (1) aus zwei parallel verlaufenden Rohren (2, 3) besteht, in die ein erwärmtes gasförmiges Medium (4) derart eingeleitet wird, daß es gegensinnig umlaufen oder stehenbleiben kann, und daß die Rohre (2, 3) zumindest teilweise auf der Beschußseite mit einer stark absorbierenden Farbe (7) beschichtet sind.

2. Übungsziel nach Anspruch 1, **dadurch gekennzeichnet,** daß die Rohre (2, 3) aus Aluminium bestehen.

3. Übungsziel nach Anspruch 1 oder 2, **dadurch gekennzeichnet,** daß die Erwärmung des gasförmigen Mediums (4) mit Hilfe eines steuerbaren Gasbrenners (8) erfolgt

4. Übungsziel nach Anspruch 3, **dadurch gekennzeichnet,** daß der Gasbrenner (8) impulsartig betrieben wird, wobei die Pulsdauer des jeweils nachfolgenden Impulses gleich oder kürzer als die des vorhergehenden ist.

5. Übungsziel nach einem der Ansprüche 1 bis 4, **dadurch gekennzeichnet,** daß im Innenbereich des Übungszieles eine flächige Abdeckung (9) aus gewebeartigem Material vorgesehen ist.

6. Übungsziel nach einem der Ansprüche 1 bis 5, **dadurch gekenn**zeichnet, daß auf dem gewebeartigen Material ein Farbanstrich aufgetragen ist.

## Claims

1. A practice target comprising at least one channel through which is ducted a fluid (4) which is heated by a source (11), and that the practice target (1) is a metal pipe which is bent in the form of a contour course, **characterised in that** the practice target (1) comprises two pipes (2, 3), which extend in parallel and into which a heated gaseous medium (4) is introduced in such a manner that it can move around in opposite directions or remain stationary, and that the pipes (2, 3) are at least partially coated on the firing side in a heavily absorbing paint (7).

2. A practice target according to claim 1, **characterised in that** the pipes (2, 3) are made of aluminium.

3. A practice target according to claim 1 or 2, **characterised in that** that the gaseous medium (4) is heated by means of a controlled gas torch (8).

4. A practice target according to claim 3, **characterised in that** the gas torch (8) is pulsed, and that the pulse duration of a respective successive pulse is the same or shorter than that of the preceding one.

5. A practice target according to one of claims 1 to 4, **characterised in that** a surface cover (9) of weavelike material is provided in the inside area of the practice target.

6. A practice target according to one of claims 1 to 5, **characterised in that** a paint layer is applied to the weavelike material.

## Revendications

1. Cible d'entraînement comportant au moins un conduit dans lequel on fait circuler un fluide (4) réchauffé par une source (11), la cible d'entraînement (1) se composant d'un tube métallique cintré suivant la forme du contour, caractérisé par le fait que la cible d'entraînement (1) se compose de deux tubes (2, 3) parallèles dans lesquels on introduit un milieu gazeux (4) réchauffé de manière telle que celui-ci puisse circuler dans des sens opposés ou rester stationnaire et par le fait que les tubes (2, 3) sont au moins partiellement revêtus d'une peinture (7) fortement absorbante du côté du tir.

2. Cible d'entraînement selon la revendication 1, caractérisé pu le fait que les tubes (2, 3) sont en aluminium.

3. Cible d'entraînement selon la revendication 1 ou 2, caractérisé par le fait que le réchauffage du milieu gazeux (4) a lieu au moyen d'un brûleur à gaz (8) commandé.

4. Cible d'entraînement selon la revendication 3, caractérisé par le fait que l'on fait fonctionner de manière impulsionnelle le brûleur à gaz (8), la durée de chaque nouvelle impulsion étant égale ou inférieure à celle de l'impulsion qui la précède.

5. Cible d'entraînement selon l'une des revendications 1 à 4, caractérisé par le fait qu'il est prévu dans la partie intérieure de la cible d'entrâinement une couverture (9) de grande surface en un matériau de type textile.

6. Cible d'entraînement selon l'une des revendications 1 à 5, caractérisé par le fait qu'une peinture colorée est appliquée sur le matériau de type textile.
